# FASCICULE DE BREVET EUROPEEN

(11) **EP 1 230 089 B1**
(45) Date de publication et mention de la délivrance du brevet: **23.07.2003**
(21) Numéro de dépôt: 00960283.0
(22) Date de dépôt: 28.09.2000
(51) Int. Cl.: B41F 31/26, B41N 7/06

(54) **PLAQUE D'ENCRAGE POUR MACHINE D'IMPRESSION ROTATIVE ET PROCEDE DE PRODUCTION D'UNE PLAQUE D'ENCRAGE**
FARBKLISCHEE EINER ROTATIONSDRUCKMASCHINE UND VERFAHREN ZUR HERSTELLUNG EINES FARBKLISCHEES
INKING PLATE FOR ROTARY PRINTING MACHINE AND PROCESS OF PRODUCTION OF AN INKING PLATE

(30) Priorité: 19.11.1999 CH 211799
(43) Date de publication de la demande: 14.08.2002
(73) Titulaire: KBA-GIORI S.A., 1003 Lausanne (CH)
(72) Inventeur: FINA, Raffaele, CH-1004 Lausanne (CH)
(74) Mandataire: Kiliaridis, Constantin
(86) Numéro de dépôt international: CH0000529
(87) Numéro de publication internationale: WO01038096

(56) Documents cités:
- EP-A- 0 176 702
- EP-A- 0 406 157
- US-A- 5 257 967
- US-A- 5 282 417
- US-A- 5 292 565

## Description

La présente invention concerne une plaque d'encrage pour machine d'impression rotative, destinée à être montée sur un cylindre, formée au moins d'une plaque de base et de matière déposée sur ladite plaque, ladite matière étant destinée à être découpée en zones en relief dont les contours correspondent à ceux des surfaces à encrer. La présente invention concerne également une machine d'impression comportant une telle plaque d'impression montée sur un cylindre et un procédé de production d'une telle plaque.

Ces plaques d'encrage montées sur des cylindres d'encrage sont connues dans le domaine des machines d'impression rotatives que ce soit pour de l'encrage direct ou indirect. Dans le cas de l'encrage indirect, on utilise un cylindre collecteur-encreur sur lequel l'encre nécessaire est transférée depuis des cylindres sélecteurs, appelés aussi cylindres encreurs. Chacun de ces cylindres, encreurs est associé à un encrier déterminé et par conséquent à une couleur donnée. Le cylindre collecteur transfère ensuite l'encre correspondant aux différentes couleurs sur les plaques d'impression. Dans le cas de l'encrage direct en revanche, l'encre est transférée sur les plaques d'impression directement depuis les cylindres encreurs, sans utiliser de cylindre collecteur.

Les cylindres encreurs, de manière connue dans l'art antérieur, ont une surface en matière dure, par exemple plastique, métal ou encore caoutchouc durci, cette surface étant taillée de manière à former des zones en relief dont les contours correspondent exactement à ceux des zones à imprimer dans une couleur donnée. Ces zones en relief sont formées par des moyens connus de découpage, par exemple le laser. De tels rouleaux encreurs sont décrits par exemple dans la demande de brevet européen EP 0 406 157 ou dans le brevet US 5,282,417 qui montre de tels rouleaux encreurs montés dans une machine d'impression utilisant à la fois des techniques d'encrage direct et indirect.

Ce type de cylindres encreurs présente néanmoins des désavantages. En particulier, lorsqu'ils sont usés, c'est-à-dire lorsque les zones en relief sont usées, il est nécessaire de démonter les cylindres de la machine d'impression, de redéposer une couche de matière plastique ou autre sur sa circonférence, de tailler à nouveau les zones en relief désirées et finalement de remonter les cylindres dans la machine ce qui nécessite de procéder à des ajustages longs et compliqués pour retrouver un registre correct des différentes impressions sur le cylindre collecteur-encreur ou sur le cylindre porte-plaque.

Une première solution permettant de remédier à certains de ces désavantages consiste à utiliser des plaques d'encrage comportant un revêtement photopolymérique qui se montent sur des cylindres remplaçant les cylindres encreurs connus. L'on peut ainsi préparer ces plaques de manière indépendante, notamment en formant les zones en relief en utilisant un procédé de photogravure, mais ces plaques photopolymériques présentent elles aussi des désavantages. D'une part, l'on doit mentionner le fait que la création des zones en relief doit se faire à plat de sorte que ces zones en relief sont déformées lors du montage des plaques sur le cylindre. Il est donc indispensable de tenir compte de cette déformation pendant la création des zones en relief. En outre, le diamètre des cylindres sur lequel les plaques seront montées a également une influence sur la déformation. La durée de vie de ces plaques photopolymériques, outre leur prix, est aussi défavorable. En effet, et en particulier dans des procédés faisant appel au principe de l'encrage direct de la plaque d'impression dont la température peut être élevée, la durée de vie de ces plaques photopolymériques est bien inférieure à celle des cylindres encreurs mentionnés ci-dessus. De plus, le matériau photopolymérique a une élasticité inférieure à celle des matières utilisées pour les cylindres encreurs de sorte que l'encrage est parfois insuffisant, surtout dans un procédé à encrage direct.

Le but de l'invention est d'améliorer les systèmes d'encrage connus.

Plus particulièrement, l'invention a pour but de proposer une plaque d'encrage qui remédie aux inconvénients des plaques connues.

L'invention a également pour but de proposer un procédé de production d'une telle plaque d'encrage, un cylindre d'encrage portant une telle plaque d'encrage et une machine d'impression rotative utilisant une telle plaque d'encrage.

La plaque d'encrage selon l'invention est définie par la partie caractérisante de la revendication 1.

Les avantages de la plaque selon l'invention sont nombreux. D'une part, l'on peut mentionner le fait que de telles plaques sont nettement moins onéreuses à produire et que leur durée de vie est bien plus longue que celle des plaques photopolymériques. En outre, leur fabrication est bien plus simple puisque les zones en relief sont créées sur des plaques montées sur des cylindres de sorte que ces zones ne sont pas déformées lors de l'installation des plaques dans une machine d'impression.

Les revendications 2 à 6 définissent des modes d'exécution particuliers de la plaque d'encrage.

La revendication indépendante 7 définit un cylindre encreur de machine d'impression comportant au moins une plaque d'encrage selon l'invention, et la revendication indépendante 8 une machine d'impression comportant au moins un tel cylindre.

La revendication indépendante 9 définit un procédé de production d'une plaque selon l'invention.

Les revendications dépendantes 10 et 11 définissent des étapes particulières du procédé de production de la revendication 9.

L'invention sera mieux comprise par la description d'un mode d'exécution de celle-ci et des figures qui s'y rapportent.

La figure 1 est une vue schématique en coupe d'une machine d'impression rotative utilisant à la fois des techniques d'encrage direct et indirect.

La figure 2 est une vue en coupe d'une plaque selon l'invention.

La figure 3 est une vue schématique en coupe d'un cylindre encreur portant une plaque selon l'invention.

La figure 4 montre une vue en coupe d'une plaque de base montée sur un cylindre de préparation pour la dépose des couches.

La figure 5 est un schéma-bloc illustrant le procédé de production d'un plaque d'encrage selon l'invention.

La machine d'impression représentée à la figure 1 est une machine d'impression taille-douce convertible qui permet l'utilisation d'un procédé d'encrage direct ou indirect. Cette machine comprend trois modules I, II et III, l'encrage direct étant réalisé dans le module I qui comprend un cylindre d'impression 1, un cylindre porte-plaque 2, un cylindre d'essuyage 3 et un cylindre encreur 4 associé à un encrier 5. L'encrage indirect est réalisé par les modules II et III, qui comprennent un cylindre collecteur-encreur 6 encré par des cylindre encreurs 7 se trouvant dans le module II associés aux encriers 8. Ainsi, pour l'encrage indirect, les motifs correspondants aux zones en relief des cylindres encreurs 7 sont rassemblés sur le cylindre collecteur-encreur 6 puis sont transférés depuis ce cylindre collecteur 6 sur le cylindre porte-plaque 2. Une telle machine d'impression rotative est connue du brevet US 5,282,417 par exemple, incorporé par référence dans la présente demande.

Une plaque d'encrage selon l'invention est représentée en coupe à la figure 2. Cette plaque d'encrage 10 est constituée d'une plaque de base 11, de préférence en métal par exemple en inox, ayant deux extrémités 12, 13 prévues pour sa fixation sur un cylindre 17 (voir figure 3). Sur la plaque de base 11, on a d'abord déposé une couche de colle 14 qui recouvre la surface de la plaque 11 à l'exception des deux extrémités 12, 13 servant à la fixation. Par dessus cette couche de colle 14, on a ensuite déposé une première couche 26 d'une première composition de PVC et par dessus cette première couche 26, on dépose une deuxième couche 15 d'une deuxième composition de PVC dans laquelle des reliefs 16 ont été taillés. Ces reliefs 16 correspondent exactement à des motifs de la plaque qui doivent être encrés dans une couleur déterminée.

De préférence, cette plaque à deux couches de PVC est utilisée pour de l'encrage direct, la deuxième couche 15 étant plus molle que la première couche 26 de PVC.

La figure 3 illustre, de manière schématique, la plaque d'encrage 10 montée sur un cylindre d'encrage 17. La plaque 10, qui correspond à celle de la figure 2, comprend la plaque de base 11, la couche de colle 14, les deux couches 26 et 15 de PVC, des reliefs 16 ayant été taillés dans la couche 15. Les extrémités 12 et 13 de la plaque de base 11 sont maintenues dans une fosse 18 du cylindre 17 par un système de fixation approprié, par exemple des pinces (non-représentées). Le système de fixation de plaques sur un cylindre est connu dans le domaine des machines d'impression rotatives. A titre d'exemple, le brevet EP 0 403 434, qui est incorporé par référence à la présente demande, montre un tel système de fixation se montant dans la fosse d'un cylindre porte-plaque.

Un tel cylindre 17 d'encrage se monte ensuite dans une machine d'impression telle que représentée à la figure 1, de préférence à la place du cylindre 4 pour de l'encrage direct, comme indiqué ci-dessus.

La figure 4 montre une plaque d'encrage en préparation, montée sur un cylindre de préparation 20 approprié pour la dépose des couches successives, ledit cylindre étant monté sur un support 22. La plaque de base 11 est montée sur ce cylindre de préparation 20 et maintenue en position par un système de pinces, représenté schématiquement par la référence 23, situé dans la fosse 21 dudit cylindre 20. Le système de pince utilisé peut être celui décrit ci-dessus ou tout autre système équivalent. Ladite fosse 21 est ensuite fermée par un couvercle 24 pour empêcher la colle et le PVC d'y pénétrer. Le couvercle 24 est fixé par des vis 25 ou par d'autres moyens équivalents. On dépose la couche de colle 14 sur la surface de la plaque de base 11 sauf sur la surface du couvercle 24. Dans le cas représenté dans cette figure, on a déposé qu'une seule et unique couche de PVC 27: cette configuration de plaque correspond à une utilisation dans un procédé d'encrage indirect. Dans ce cas, la couche externe de PVC 27 est plus dure que la couche 15 des figures 2 et 3, pour des plaques utilisées dans un procédé d'encrage direct. L'absence de colle sur le couvercle 24 fait que la couche de PVC n'adhère pas sur celui-ci et pour retirer la plaque 10, il suffit de découper longitudinalement, dans le sens axial du cylindre 20, le PVC le long des bords du couvercle pour enlever les couches de PVC recouvrant ledit couvercle 24. L'on peut ensuite défaire les moyens de fixation du couvercle 24 et accéder aux moyens de fixation 23 de la plaque 10 sur le cylindre 20 et enlever la plaque 10.

Il est possible de procéder à la découpe des reliefs 16 (voir figure 2 et 3) soit directement sur le cylindre de préparation 20, ou bien dans une machine spécifique en démontant la plaque 10 de son support 20 et en la remontant sur un cylindre similaire dans la machine spécifique.

Le procédé de production d'une plaque d'encrage selon l'invention comprend les étapes suivantes:
- montage d'une plaque de base sur un cylindre de préparation et fixation par des moyens appropriés;
- couverture des moyens de fixation par un couvercle;
- dépôt d'une couche de colle sur la surface de la plaque de base sauf sur le couvercle;
- dépôt d'au moins une couche de PVC sur la couche de colle et sur le couvercle;
- découpe de la couche de PVC située sur le couvercle;
- démontage du couvercle et retrait de la plaque.

Ce procédé est illustré en figure 5 par un schéma-bloc comportant les différentes étapes.

De préférence, on utilisera une colle du type Decorral HF (nom de commerce), toutefois d'autres colles équivalentes sont possibles.

Des exemples de compositions de PVC sont les suivants.

### Couche 15 , 70 Shore A, des figures 2 et 3:

- Hostalit 4472 1'100 g
- Hostalit 9070 1'100 g
- Vestinol AH (DOP) 1'135 g
- Paraplex G54 770 g
- Carbonate de calcium 825 g
- Prosper DBM 45 g
- Vinlub 73 10 g
- Riccadil TPL 10 g

### Couches 26 ou 27, 50 Shore D, des figures 2, 3 ou 4:

- Hostalit 4472 1'250 g
- Hostalit 9070 1'250 g
- Vestinol AH (DOP) 1'200 g
- Monomer X 980 375 g
- Catalyseur TBPB-50-FT (50%) 8cc
- Prosper DBM 50 g
- Carbonate de calcium 125 g
- Graphite 40 g

De préférence, l'épaisseur appliquée de la couche 15 de PVC sera de 5 mm dont le dépôt peut s'effectuer en deux phases consécutives, chacune correspondant à une épaisseur de 2,5 mm environ. Une fois cette couche déposée et le cylindre refroidi, on peut rectifier la surface avant le dépôt de la deuxième couche de PVC.

L'épaisseur de la couche 26 ou 27 peut être de 3 mm environ.

Les modes d'exécution de l'invention sont donnés à titre d'exemple et des variations dans le cadre de la protection telle que revendiquée dans les revendications sont possibles. Par exemple, en fonction de la taille des plaques et de la dimension des cylindres encreurs, l'on peut monter plus d'une plaque par cylindre. Il peut même être particulièrement intéressant et avantageux de faire correspondre le nombre de plaques d'encrage avec le nombre de plaque à encrer: toutes les plaques étant fixées à l'aide de systèmes de pinces, l'on peut alors faire correspondre les passages des pinces de chaque cylindre, encreur et porte-plaque, et ainsi optimiser l'utilisation des surfaces des plaques. De même, l'épaisseur des couches de PVC peut être variée en fonction des circonstances.

## Revendications

1. Plaque d'encrage pour machine d'impression rotative, destinée à être montée sur un cylindre, formée au moins d'une plaque de base (11) et de matière déposée sur ladite plaque de base (11), la surface de ladite matière déposée étant destinée à être découpée en zones en relief (16) dont les contours correspondent à ceux des surfaces à encrer, **caractérisée en ce que** ladite matière déposée est formée par au moins une couche (15;27) d'une composition de PVC répartie sur la majeure partie de la surface de la plaque de base (11).

2. Plaque selon la revendication 1, **caractérisée en ce qu'**elle comporte une couche de colle (14) déposée directement sur la surface de la plaque de base (11)

3. Plaque selon la revendication 1 ou 2, **caractérisée en ce que** la couche de PVC (27) a une dureté de 50 Shore D.

4. Plaque selon la revendication 1 ou 2, **caractérisée en ce que** la matière déposée comprend deux couches successives (15,26) de deux compositions de PVC différentes.

5. Plaque selon la revendication 4, **caractérisée en ce que** la première couche (26) de PVC déposée a une dureté de 50 Shore D et la deuxième couche (15) de PVC une dureté de 70 Shore A.

6. Plaque selon l'une des revendications 1 à 5, **caractérisée en ce que** la plaque de base (11) est une plaque métallique.

7. Cylindre encreur pour machine d'impression rotative, formé d'un cylindre (17) comportant au moins une fosse (18) et des moyens pour fixer au moins une plaque d'encrage sur sa circonférence, **caractérisé en ce qu'**il comporte une plaque d'encrage (10) telle que définie dans l'une des revendications 1 à 6.

8. Machine d'impression rotative, **caractérisée en ce qu'**elle comprend au moins un cylindre encreur (17) selon la revendication 7.

9. Procédé de production d'une plaque d'encrage telle que définie dans l'une des revendications 1 à 6, **caractérisé par** les étapes suivantes:
- montage d'une plaque de base (11) sur un cylindre de préparation (20) et fixation par des moyens (23) appropriés;
- couverture des moyens (23) de fixation par un couvercle (24);
- dépôt d'une couche de colle (14) sur la surface de la plaque de base (11) sauf sur le couvercle (24);
- dépôt d'au moins une couche (15, 26, 27) d'une composition de PVC sur la couche de colle (14) et sur le couvercle (24);
- découpe de la couche (15, 26, 27) de PVC située sur le couvercle (24);
- démontage du couvercle (24) et retrait de la plaque.

10. Procédé selon la revendication 9, **caractérisé en ce que** l'on dépose deux couches (15, 26) successives de deux compositions différentes de PVC.

11. Procédé selon la revendication 9 ou 10, **caractérisé en ce que** l'on taille des reliefs (16) correspondants aux zones à encrer dans la couche (15, 27) de PVC.

## Patentansprüche

1. Einfärbklischee für Rotationsdruckmaschine, das zur Montage auf einem Zylinder bestimmt ist und aus wenigstens einer Grundplatte (11) und aus auf dieser Grundplatte (11)aufgebrachtem Material besteht, wobei dessen Oberfläche dazu bestimmt ist, in Reliefbereiche (16) ausgeschnitten zu werden, deren Umrisse denen der einzufärbenden Oberflächen entsprechen, **dadurch gekennzeichnet, dass** das erwähnte aufgebrachte Material aus wenigstens einer Schicht (15; 27) einer ersten Zusammensetzung von PVC gebildet ist, die über den grössten Teil der Oberfläche der Grundplatte (11) verteilt ist.

2. Klischee nach Anspruch 1, **dadurch gekennzeichnet, dass** es eine Kleberschicht (14) aufweist, die direkt auf die Oberfläche der Grundplatte (11) aufgebracht ist.

3. Klischee nach Anspruch 1 oder 2, **dadurch gekennzeichnet, dass** die PVC-Schicht (27) eine Shore-D-Härte 50 hat.

4. Klischee nach Anspruch 1 oder 2, **dadurch gekennzeichnet, dass** das aufgebrachte Material aus zwei aufeinander folgenden Schichten (15, 26) aus zwei verschiedenen PVC-Zusammensetzungen aufweist.

5. Klischee nach Anspruch 4, **dadurch gekennzeichnet, dass** die erste aufgebrachte PVC-Schicht (26) eine Härte 50 Shore D und die zweite PVC-Schicht (15) eine Härte 70 Shore A hat.

6. Klischee nach einem der Ansprüche 1 bis 5, **dadurch gekennzeichnet, dass** die Grundplatte (11) eine Metallplatte ist.

7. Schablonenzylinder für eine Rotationsdruckmaschine, bestehend aus einem Zylinder (17), welcher wenigstens eine Zylindergrube und Mittel zur Befestigung wenigstens eines Einfärbklischees auf seinem Umfang aufweist, **dadurch gekennzeichnet, dass** er ein Einfärbklischee (10) nach einem der Ansprüche 1 bis 6 trägt.

8. Rotationsdruckmaschine, **dadurch gekennzeichnet, dass** sie wenigstens einen Schablonenzylinder (17) nach Anspruch 7 aufweist.

9. Verfahren zur Herstellung eines Einfärbklischees nach einem der Ansprüche 1 bis 6, **gekennzeichnet durch** folgende Schritte:
- Montage einer Grundplatte (11) auf einem Vorbereitungszylinder (20) und Befestigung derselben mit geeigneten Mitteln (23) ;
- Abdeckung der Befestigungsmittel (23) mit einem Deckel (24);
- Auftragen einer Kleberschicht (14) auf die Oberfläche der Grundpatte (11) mit Ausnahme des Deckels (24);
- Auftragen wenigstens einer Schicht (15, 26, 27) aus einer PVC-Zusammensetzung auf die Kleberschicht (14) und den Deckel (24);
- Ausschneiden der auf dem Deckel (24) liegenden PVC-Schicht (15, 26, 27);
- Entfernen des Deckels (24) und Abnehmen des Klischees.

10. Verfahren nach Anspruch 9, **dadurch gekennzeichnet, dass** man zwei aufeinanderfolgende Schichten mit verschiedener PVC-Zusammensetzung aufbringt.

11. Verfahren nach Anspruch 9 oder 10, **dadurch gekennzeichnet, dass** man den einzufärbenden Bereichen entsprechende Reliefs in die PVC-Schicht (15, 27) schneidet.

## Claims

1. An inking plate for a rotary printing press, the plate being designed to be mounted on a cylinder, and being formed of at least a base plate (11) and material deposited on said base plate (11), the surface of said deposited material being designed to be cut in relief (16) areas whose outlines correspond to the outlines of the surfaces to be inked, **characterized in that** said deposited material is formed by at least one layer (15;27) of a PVC composition distributed over the greater part of the surface of the base plate (11).

2. The plate as claimed in claim 1, **characterized in that** it comprises a layer of adhesive (14) deposited directly onto the surface of the base plate (11).

3. The plate as claimed in claim 1 or 2, **characterized in that** the layer of PVC (27) has a Shore D hardness of 50.

4. The plate as claimed in claim 1 or 2, **characterized in that** the deposited material comprises two successive layers (15,26) of two different PVC compositions.

5. The plate as claimed in claim 4, **characterized in that** the first deposited layer (26) of PVC has a Shore D hardness of 50 and the second layer (15) of PVC a Shore A hardness of 70.

6. The plate as claimed in one of claims 1 to 5, **characterized in that** the base plate (11) is a metal plate.

7. An inking cylinder for a rotary printing press, formed of a cylinder (17) comprising at least one slot (18) and means for clamping at least one inking plate around its circumference, **characterized in that** it comprises an inking plate (10) as defined in one of claims 1-6.

8. A rotary printing press **characterized in that** it comprises at least one inking cylinder (17) as claimed in claim 7.

9. A process for producing an inking plate as defined in one of claims 1 to 6, **characterized by** the following steps:
- mounting a base plate (11) on a preparation cylinder (20) and clamping it by appropriate means (23);
- covering the clamping means (23) with a cover (24);
- depositing a layer of adhesive (14) on the surface of the base plate (11), except over the cover (24);
- depositing at least one layer (15,26,27) of a PVC composition on the layer of adhesive (14) and on the cover (24);
- cutting the layer (15,26,27) of PVC lying over the cover (24); and
- taking off the cover (24) and removing the plate.

10. The process as claimed in claim 9, **characterized in that** two successive layers (15,26) of two different PVC compositions are deposited.

11. The process as claimed in claim 9 or 10, **characterized in that** reliefs (16) corresponding to the areas to be inked are cut into the layer (15,27) of PVC.
